# FASCICULE DE BREVET EUROPEEN

(11) **EP 2 354 382 B1**
(45) Date de publication et mention de la délivrance du brevet: **05.12.2012**
(21) Numéro de dépôt: 10196400.5
(22) Date de dépôt: 22.12.2010
(51) Int. Cl.: E04H 15/36, E04H 15/44

(54) **Structure pliable pour tente et tente associée**
Faltbare Struktur für Zelt, und entsprechendes Zelt
Flexible structure for a tent and associated tent

(30) Priorité: 25.01.2010 FR 1000149
(43) Date de publication de la demande: 10.08.2011
(73) Titulaire: Garreau, M. Christophe, 49080 Bouchemaine (FR)
(72) Inventeur: Garreau, M. Christophe, 49080 Bouchemaine (FR)
(74) Mandataire: Le Cloirec, Claudine

(56) Documents cités:
- WO-A1-2008/004953
- US-A- 4 945 936
- US-A1- 2003 005 953

## Description

La présente invention concerne le domaine des tentes pliables, et plus particulièrement une structure pour tente pliable, formée d'une pluralité de tronçons d'armature, ainsi que la tente comprenant une toile fixée à cette armature.

De manière générale, les tentes sont constituées d'une armature sur laquelle vient reposer ou à laquelle est accroché un élément de couverture tel qu'une toile ou une bâche.

Pour les tentes telles que les tentes de randonnée, les utilisateurs souhaitent qu'elles présentent les avantages d'un montage rapide et d'un repli aisé, ainsi qu'un poids et un encombrement réduit en vue de leur rangement et leur transport.

Parmi les structures de tentes existantes, on connaît des structures tubulaires à emboîtement de différents segments rectilignes indépendants formant l'armature. Ces structures sont certes peu encombrantes pour le rangement et le transport mais leur montage est fastidieux. Ce montage nécessite d'abord d'associer et d'assembler les différents segments pour former l'armature de la tente, puis d'y adapter la toile.

Par ailleurs il existe également des structures à arceaux flexibles, les arceaux étant enfilés dans des fourreaux solidaires de la toile de tente (EP-A-0 408 450), afin de prendre la forme requise et tendre la toile. Plus récemment ont aussi été mises au point des tentes auto-déployables (EP-B-1 697 604) comprenant une structure en arceaux flexibles sous la forme de deux boucles, à savoir une boucle d'embase et une boucle supérieure logées dans des fourreaux rapportés ou intégrés à la toile de toit. Ces tentes présentent donc une très grande rapidité de montage (quelques secondes) mais leur pliage est complexe et malaisé. En outre, la configuration minimale de stockage de ces tentes est de forme circulaire, ce qui constitue un obstacle au transport de ces tentes, notamment dans les sacs à dos de randonneurs.

On connaît également d'autres structures pour tente comportant une armature se déployant autour d'un mât central US 2003/005953 A1, qui peut être gênant suivant l'utilisation souhaitée de la tente, ou encore d'autres structures qui présentent une partie supérieure de type parapluie, renforcée par des ressorts reliant la partie supérieure et les montants latéraux pour éviter leur endommagement lors d'un coup de vent par exemple ou encore des structures de tentes sanitaires comportant des montants recourbés dans leur partie supérieure et montés à rotation autour d'un axe vertical commun de manière à former, à l'état déployé, l'armature destinée à supporter le toit de la tente, mais ces dernières structures présentent une très mauvaise stabilité au vent (W02008/004953).

Le but de la présente invention est donc de pallier les inconvénients des structures de tentes existantes et de proposer une tente se déployant facilement et rapidement, facile à replier et qui soit peu encombrante pour le rangement et le transport. Cette structure devra, en outre, présenter une bonne résistance au vent.

A cet effet, la présente invention concerne une structure pliable pour tente comprenant l'assemblage d'une pluralité de demi-arceaux recourbés dans leur partie supérieure et montés à rotation autour d'un axe vertical commun de manière à former, à l'état déployé, l'armature soutenant la toile de la tente, la structure est caractérisée en ce que chaque demi-arceau est composé d'une part d'au moins un tronçon inférieur (sensiblement rectiligne ou légèrement courbé), et d'autre part d'un tronçon supérieur se divisant en deux branches allant en s'écartant l'une de l'autre vers leur extrémité distale et maintenues écartées, au moyen d'une entretoise disposée selon ledit axe vertical, de manière à constituer une arche inférieure et une arche supérieure agencées l'une au-dessous de l'autre, le tronçon inférieur se prolongeant dans sa partie inférieure par un piètement rectiligne dont une première extrémité est articulée audit tronçon inférieur, et repliable contre ledit tronçon inférieur pour le rangement de l'armature, les piètements de l'ensemble des demi-arceaux étant reliés entre eux, au niveau de leur seconde extrémité, à rotation autour dudit axe vertical de manière à constituer, à l'état déployé, la base de l'armature destinée à reposer sur le sol.

La structure selon l'invention, autoportée, ne comporte pas de mât central, mais uniquement un segment d'axe vertical constituant ici l'entretoise qui maintient écartées les deux arches de chaque demi-arceau de l'armature. Cette disposition, correspondant sensiblement à un triangle (dont un côté est constitué par ladite entretoise et dont les sommets sont les points de liaison entre celle-ci et les arches supérieure et inférieure et le point de division de ces deux arches) rigidifie considérablement la partie supérieure de l'armature et renforce sa stabilité en empêchant que les demi-arceaux ne se tordent et partent "en vrille" lors du dépliage de l'armature.

De manière avantageuse, les demi-arceaux sont en matériau flexible, de préférence en aluminium, en fibre de verre ou en fibre de carbone. Ainsi, la structure ne présente pas de ressort reliant ou renforçant les tronçons entre eux. L'armature ne comporte pas non plus de mât central gênant pour certaines activités ou certaines utilisations de la tente.

Cette souplesse des demi-arceaux permet à la fois de les recourber pour le rangement et lors de leur position déployée de supporter les effets du vent ou d'autres forces extérieures agissant sur l'armature.

Le piètement se présente avantageusement sous la forme de tiges plates s'insérant facilement sous le tapis de sol de la tente, ces tiges sont de préférence en aluminium ou en fibre de verre, ou en fibre de carbone.

Pour améliorer la facilité de rangement de l'armature, l'articulation entre le piètement et le tronçon inférieur de chaque demi-arceau peut être réalisée au moyen d'une articulation rigide ou d'un lien, de préférence sous la forme d'une bande souple ou des lanières, dont les extrémités sont solidarisées respectivement au piètement et audit tronçon inférieur de l'arceau, de manière à permettre, pour le rangement de l'armature, après regroupement des demi-arceaux, le repli des piètements contre les tronçons inférieurs de l'ensemble des demi-arceaux regroupés.

Il a été déterminé que la longueur de chaque piètement est avantageusement inférieure à la longueur du demi-arceau associé permettant, lors de la pose sur le sol desdits piètements selon une disposition rayonnante autour de l'axe, le dépliage automatique et instantané desdits demi-arceaux vers le haut pour former l'armature de toit de la tente, et le maintien de la courbure des demi-arceaux à l'état déployé.

Pour faciliter encore le rangement, il est possible de ménager une articulation entre les tronçons inférieur et supérieur de chaque demi-arceau ; ainsi ces tronçons inférieur et supérieur de chaque demi-arceau sont articulés entre eux pour faciliter le pliage de l'armature et réduire son encombrement. Cette articulation peut être sous la forme d'une charnière anti-pincement pour éviter que la toile ne se coince dans cette dernière. De préférence, une telle articulation autorise une liberté de rotation inférieure ou égale à 180 degrés pour que les tronçons inférieur et supérieur de l'arceau à l'état déployé soient sensiblement rectilignes.

En vue de réduire encore l'encombrement de l'armature, il peut être prévu que chaque piètement des demi-arceaux soit équipé, de préférence à mi-longueur, d'une articulation intermédiaire, et que les secondes extrémités desdits piètements sont articulées entre elles par l'intermédiaire d'une barrette formant noeud de liaison, de manière à ce que, à l'état regroupé des piètements, ces derniers soient disposés parallèlement les uns aux autres pour permettre leur repli au moyen de ladite articulation intermédiaire, les premières et secondes extrémités des piètements se trouvant alors à proximité l'une de l'autre.

Pour éviter que la toile de tente, fixée auxdits demi-arceaux de la structure, ne soit coincée et endommagée lors du pliage des différents tronçons de l'armature, il est avantageux, lorsque la structure comporte un nombre limité de demi-arceaux, de préférence trois, quatre ou cinq demi-arceaux, que les extrémités distales des deux branches du tronçon supérieur de chaque demi-arceau soient articulées entre elles par l'intermédiaire d'un noeud de liaison, de manière à positionner lesdits tronçons supérieurs parallèles entre eux lors du pliage de la structure. Ce noeud de liaison peut être sous la forme d'une barrette simple ou double, d'un triangle ou autre polygone.

La présente invention concerne également une tente comprenant une structure telle que décrite ci-dessus, ainsi qu'un premier élément de couverture, telle qu'une toile ou une bâche, fixé en plusieurs points de fixation au moins à chacune des arches supérieures des demi-arceaux, constituant le toit de la tente, et éventuellement au moins un second élément de type toile ou moustiquaire, fixé au moins à chacune des arches inférieures des demi-arceaux, formant les parois d'au moins une chambre intérieure de la tente.

La présente invention est illustrée par les exemples non limitatifs ci-après en référence aux schémas annexés dans lesquels :
La figure 1 est une vue en perspective de la structure selon un premier mode de réalisation de l'invention montrant l'armature à l'état déployé ;
La figure 2 est une vue en perspective de la structure de la figure 1 en cours de repliement ;
La figure 3 est une autre vue de la structure de la figure 1 en fin de repliement ;
La figure 4 est une vue en perspective de la structure de la figure 1 repliée et attachée en vue de son rangement ;
La figure 5 est une vue de dessus de la partie centrale des piètements (base de la structure) ;
La figure 6 est une vue de détail d'un exemple d'articulation entre le piètement et le tronçon inférieur d'un demi-arceau ;
La figure 7 est un détail du sommet de la structure à l'état replié de l'armature ;
La figure 8 est un détail des arches supérieures et inférieures de l'armature à l'état déployé ;
La figure 9 est une vue en perspective de la tente selon l'invention comprenant l'armature de la figure 1 revêtue d'une toile ;
La figure 10 montre un détail de l'articulation des deux tronçons supérieur et inférieur d'un demi-arceau selon un second mode de réalisation de la structure selon l'invention ;
La figure 11 montre la structure selon le second mode de réalisation de l'invention à l'état replié ;
La figure 12 montre la structure de la figure 11 à l'état semi-replié ;
Les figures 13 à 15 présentent une variante relative aux piètements, la figure 13 montrant lesdits piètements totalement repliés, la figure 14 les piètements regroupés avant leur repli et la figure 15 montre un détail des secondes extrémités des piètements à l'état déployé de l'armature.

Comme indiqué ci-dessus, les figures 1 à 9 présentent un premier mode de réalisation de l'invention. La figure 1 montre une structure 1 pliable pour tente se composant d'une pluralité de demi-arceaux 2 recourbés dans leur partie supérieure et montés à rotation autour d'un axe commun 16 vertical et se prolongeant dans leur partie inférieure par des piètements 8 dont les extrémités libres sont également montées à rotation autour dudit axe vertical 16. Ces demi-arceaux et piètements sont agencés à disposition rayonnante autour dudit axe vertical 16 et constituent, à l'état déployé, comme présenté sur la figure 1, l'armature de la tente.

Entre deux piètements 8 adjacents est prévu un lien de type cordelette 11 limitant leur écartement respectif.

Enfin, pour fermer ladite armature, un lien de raccordement 10 associé à un crochet 12 est prévu entre les piètements extrêmes 8A et 8B.

Chaque demi-arceau 2 en matériau flexible se compose d'une part d'au moins un tronçon inférieur 3, par exemple sous la forme d'un élément tubulaire, sensiblement rectiligne ou légèrement courbé, et d'autre part, d'un tronçon supérieur 4 recourbé se divisant en deux branches qui s'écartent l'une de l'autre vers leur extrémité distale. Ces deux branches sont maintenues écartées au moyen d'une entretoise 7 disposée selon ledit axe vertical 16 de manière à constituer une arche supérieure 5 et une arche inférieure 6 disposées l'une au-dessous de l'autre, l'arche inférieure 6 d'un demi-arceau étant disposée à l'aplomb de l'arche supérieure 5 du même demi-arceau.

Pour replier cette structure, comme montré sur les figures 2 et 3, il suffit de détacher du crochet 12 le lien de raccordement 10 reliant les deux piètements adjacents 8A et 8B et de regrouper les différents piètements les uns contre les autres autour de l'axe de rotation 16, ceci impliquant également la rotation des demi-arceaux autour dudit axe 16.

Lors de ce regroupement, les piètements 8 viennent se replier contre lesdits tronçons inférieurs des demi-arceaux grâce à l'articulation 9 réalisée au moyen d'un lien, par exemple un lien souple 19, tel que représenté en figure 6.

Les branches du tronçon supérieur 4 des demi-arceaux 2 étant flexibles, elles se redressent lors du repli de l'armature, mais il est possible de les recourber en vue du rangement final de l'armature (voir figure 4). Une attache 13 peut être alors prévue pour retenir ces tronçons en position recourbée.

Les détails des figures 7 et 8 montrent que l'entretoise 7 peut être, par exemple sous la forme d'une tige filetée sur laquelle sont montées à rotation des tiges plates constituant les arches supérieures 5 et inférieures 6 des demi-arceaux 2.

La figure 7 montre en particulier le faible encombrement des arches supérieures 5 superposées lorsqu'elles sont repliées.

La structure décrite ci-dessus constitue l'armature de la tente. Un premier élément de couverture tel qu'une toile 20 ou une bâche est fixée en plusieurs points au moins à chacune des arches supérieures 5 des demi-arceaux de l'armature, comme présenté sur la figure 9, en vue de constituer le toit de la tente.

Il est également possible d'y adjoindre un second élément de couverture, de type moustiquaire ou toile, fixé à au moins plusieurs des arches inférieures des demi-arceaux pour constituer les parois d'une ou plusieurs chambres intérieures de ladite tente (non représentées sur les figures).

L'écartement entre les arches supérieures 5 et inférieures 6 permet de ménager entre les toiles du toit et des chambres intérieures, un volume d'air isolant.

Il est également possible, selon une variante non représentée, qu'un ensemble toile double-toit et moustiquaire soit fixé au-dessous des arceaux 2, la toile double-toit étant attachée par des cordelettes ou sangles, de préférence élastiques, à l'armature (extrémité des piètements 8, arceaux 2 et arches 5, 6).

Selon un second mode de réalisation de l'invention, chaque demi-arceau 2 est constitué d'un tronçon inférieur 3 et d'un tronçon supérieur 4 situés, à l'état déployé de l'armature, dans le prolongement l'un de l'autre mais articulés au moyen d'une articulation de type charnière 14 comme représentée sur la figure 10.

L'élément tubulaire formant le tronçon inférieur 3 du demi-arceau est solidaire de la partie rectiligne 15 de cette charnière 14 qui présente, dans sa partie inférieure (visible sur la gauche de la figure 10), tournée vers l'intérieur INT une butée 17.

Le tronçon supérieur 4 dudit arceau est directement articulé sur la partie rectiligne 15 de la charnière, ceci avant de se diviser dans sa partie supérieure, non représentée sur la figure 10, en deux branches formant les arches supérieure et inférieure du demi-arceau.

La présence d'une telle charnière comporte deux avantages principaux :
- d'une part la forme des demi-arceaux associés à leurs piètements a tendance à écarter cesdits arceaux vers l'extérieur EXT et lors d'un coup de vent très violent ou d'une autre force importante appliquée sur l'armature par l'extérieur, ledit arceau articulé va pouvoir plier sans rompre au niveau de la charnière 14 ;
- d'autre part, une telle charnière permet de replier l'armature, comme présenté sur les figures 11 et 12, de façon plus compacte que pour le premier mode de réalisation présenté ci-avant.

En effet, à l'inverse du repli vers l'intérieur (selon le premier mode de réalisation), conditionnant le rangement au recourbement des arches du tronçon supérieur 4, la charnière 14 permet de replier, selon ce seconde mode de réalisation, ce tronçon supérieur vers l'extérieur pour permettre un encombrement réduit comme visible sur la figure 11.

L'armature pliée est très compacte et peut se loger facilement dans un sac ou un logement de forme tubulaire par exemple.

Selon une variante avantageuse présentée sur les figures 13, 14 et 15, il est possible de prévoir pour chaque piètement 8 de demi-arceau 2 une articulation intermédiaire 18 disposée, de préférence à mi-longueur du piètement 8, divisant ce dernier en deux parties, une première partie 21 du côté de la première extrémité du piètement, c'est-à-dire à l'extrémité reliée au tronçon inférieur 3 du demi-arceau 2, et une seconde partie 22 disposée entre ladite articulation intermédiaire 18 et la seconde extrémité du piètement 8.

Dans la variante présentée aux figures 13, 14 et 15, les piètements sont au nombre de quatre correspondant à quatre demi-arceaux pour l'armature selon la présente invention.

Les secondes extrémités des piètements 8 sont articulées entre elles par l'intermédiaire d'une barrette 23 formant noeud de liaison de manière à permettre une disposition, à l'état regroupé, des piètements parallèles les uns aux autres. Une telle disposition permet un repli aisé au moyen de ladite articulation intermédiaire 18, comme présentée sur la figure 13. A l'état déployé de la structure de tente, cette barrette 23 se situe au niveau de l'axe 16 central, et est, de préférence, de forme plate, les secondes extrémités des piètements étant raccordées à cette dernière, selon une disposition alternée au-dessus et au-dessous de celle-ci (voir figures 14 et 15).

Une telle variante permet de replier l'armature de manière encore plus compacte grâce à un moindre encombrement des piètements repliés, les parties 21 et 22 de ces piètements se retrouvant l'une au-dessus de l'autre à l'état plié comme présenté sur la figure 13.

Ladite articulation intermédiaire 18 peut être sous la forme d'une charnière rigide ou d'un lien souple comme l'articulation entre le tronçon inférieur 3 du demi-arceau 2 et le piètement 8.

Il peut également être prévu, selon une autre variante (non représentée) de la structure selon l'invention, un même type de noeud d'articulation au niveau de la partie supérieure (sommet) de la structure, les extrémités des tronçons supérieurs de quatre demi-arceaux étant, par exemple, montées à rotation soit sur une barrette unique (de part et d'autre de cette dernière, comme sur la figure 15 relative aux extrémités des piètements), ou prises en sandwich entre une paire de barrettes et articulées à ces dernières, de manière, à l'état déployé de l'armature, à rayonner autour de ce noeud de liaison, et à l'état replié, à positionner les demi-arceaux parallèlement les uns aux autres, en évitant de coincer la toile de tente ou de moustiquaire entre ces derniers.

Cette structure pour tente, selon l'invention, se plie et se déploie en quelques secondes et son encombrement est nettement moindre que pour les tentes de l'état de la technique, notamment la tente auto-déployable décrite dans le brevet EP-B-1 697 604.

## Revendications

1. Structure (1) pliable pour tente comprenant l'assemblage d'une pluralité de demi-arceaux (2) recourbés dans leur partie supérieure et montés à rotation autour d'un axe vertical (16) commun de manière à former, à l'état déployé, l'armature soutenant la toile de la tente,
**caractérisée en ce que** chaque demi-arceau (2) est composé d'une part d'au moins un tronçon inférieur (3), et d'autre part d'un tronçon supérieur (4) se divisant en deux branches allant en s'écartant l'une de l'autre vers leur extrémité distale et maintenues écartées, au moyen d'une entretoise (7) disposée selon ledit axe vertical (16), de manière à constituer une arche inférieure (6) et une arche supérieure (5) agencées l'une au-dessous de l'autre, le tronçon inférieur (3) se prolongeant dans sa partie inférieure par un piètement (8) rectiligne dont une première extrémité est articulée audit tronçon inférieur (3), et repliable contre ledit tronçon inférieur pour le rangement de l'armature, les piétements (8) de l'ensemble des demi-arceaux étant reliés entre eux, au niveau de leur seconde extrémité, à rotation autour dudit axe vertical (16) de manière à constituer, à l'état déployé, la base de l'armature destinée à reposer sur le sol.

2. Structure selon la revendication 1, **caractérisée en ce que** le piètement (8) se présente sous la forme de tiges plates, de préférence en aluminium, en fibre de verre ou en fibre de carbone.

3. Structure selon la revendication 1 ou 2, **caractérisée en ce que** les demi-arceaux (2) sont en matériau flexible, de préférence en aluminium, en fibre de verre, ou en fibre de carbone.

4. Structure selon l'une quelconque des revendications précédentes, **caractérisée en ce que** l'articulation (9) entre le piètement (8) et le tronçon inférieur (3) de chaque demi-arceau (2) est réalisée au moyen d'un lien (19), de préférence sous la forme d'une bande souple ou des lanières, dont les extrémités sont solidarisées respectivement au piètement (8) et audit tronçon inférieur (3) de l'arceau, de manière à permettre, pour le rangement de l'armature, après regroupement des demi-arceaux (3), le repli des piètements (8) contre les tronçons inférieurs de l'ensemble des demi-arceaux regroupés.

5. Structure selon l'une quelconque des revendications précédentes, **caractérisée en ce que** la longueur de chaque piètement (8) est inférieure à la longueur du demi-arceau (2) associé permettant, lors de la pose sur le sol desdits piètements (8) selon une disposition rayonnante autour de l'axe (16), le dépliage automatique et instantané desdits demi-arceaux vers le haut pour former l'armature de toit de la tente.

6. Structure selon l'une quelconque des revendications précédentes, **caractérisée en ce que** les tronçons inférieur (3) et supérieur (4) de chaque demi-arceau (2) sont articulés entre eux pour faciliter le pliage de l'armature et réduire son encombrement.

7. Structure selon l'une quelconque des revendications précédentes, **caractérisée en ce que** chaque piètement (8) des demi-arceaux (2) est équipé, de préférence à mi-longueur, d'une articulation intermédiaire (18), et **en ce que** les secondes extrémités desdits piètements (8) sont articulées entre elles par l'intermédiaire d'une barrette formant noeud de liaison, de manière à ce que, à l'état regroupé des piètements (8), ces derniers soient disposés parallèlement les uns aux autres pour permettre leur repli au moyen de ladite articulation intermédiaire (18), les premières et secondes extrémités des piètements se trouvant alors à proximité l'une de l'autre.

8. Structure selon l'une quelconque des revendications précédentes, **caractérisée en ce que**, comportant un nombre limité de demi-arceaux (2), de préférence trois ou quatre demi-arceaux, les extrémités distales des deux branches du tronçon supérieur (4) de chaque demi-arceau sont articulées entre elles par l'intermédiaire d'un noeud de liaison, de manière à positionner lesdits tronçons supérieurs parallèles entre eux lors du pliage de la structure.

9. Tente comprenant une structure selon l'une quelconque des revendications précédentes, ainsi qu'un premier élément de couverture, telle qu'une toile (20) ou une bâche, fixé en plusieurs points de fixation au moins à chacune des arches supérieures (5) des demi-arceaux, constituant le toit de la tente, et éventuellement au moins un second élément de type toile, fixé au moins à chacune des arches inférieures (6) des demi-arceaux, formant les parois d'au moins une chambre intérieure de la tente.

## Claims

1. A foldable structure (1) for a tent comprising the assembly of a plurality of half-hoops (2) with a curved upper portion and rotatably mounted around a shared vertical axis (16) so as to form, when deployed, the framework supporting the canvas of the tent,
**characterized in that** each half-hoop (2) is made up on the one hand of at least one lower segment (3), and on the other hand of an upper segment (4) divided into two branches moving away from one another toward the distal ends thereof and kept spaced apart using a spacer (7) arranged along said vertical axis (16), so as to form a lower arch (6) and an upper arch (5) arranged one below the other, the lower portion of the lower segment (3) being extended by a rectilinear leg assembly (8) whereof a first end is articulated to said lower segment (3), and can be folded against said lower segment to store the framework, the leg assemblies (8) of the set of half-hoops being connected to one another, at the second end thereof, rotatably around said vertical axis (16) so as to form, when deployed, the base of the framework designed to rest on the ground.

2. The structure according to claim 1, **characterized in that** the leg assembly (8) assumes the form of flat rods, preferably made from aluminum, fiberglass, or carbon fiber.

3. The structure according to claim 1 or 2, **characterized in that** the half-hoops (2) are made from a flexible material, preferably aluminum, fiberglass, or carbon fiber.

4. The structure according to any one of the preceding claims, **characterized in that** the articulation (9) between the leg assembly (8) and the lower segment (3) of each half-hoop (2) is made using a connection (19), preferably in the form of a flexible strip or thin straps, the ends of which are respectively secured to the leg assembly (8) and said lower segment (3) of the hoop, so as to make it possible, in order to store the framework, after gathering the half-hoops (3) together, to fold the leg assemblies (8) against the lower segments of the set of gathered half-hoops.

5. The structure according to any one of the preceding claims, **characterized in that** the length of each leg assembly (8) is shorter than the length of the associated half-hoop (2), allowing, when said leg assemblies (8) are placed on the ground in an arrangement arrayed around the axis (16), the automatic and instantaneous upward unfolding of said half-hoops to form the roof framework of the tent.

6. The structure according to any one of the preceding claims, **characterized in that** the lower (3) and upper (4) segments of each half-hoop (2) are articulated to each other to facilitate the folding of the framework and to reduce the bulk thereof.

7. The structure according to any one of the preceding claims, **characterized in that** each leg assembly (8) of the half-hoops (2) is equipped, preferably midway lengthwise, with an intermediate articulation (18), and **in that** the second ends of said leg assemblies (8) are articulated to each other by means of a strip forming a connecting knot, such that, when the leg assemblies (8) are gathered together, the latter parts are arranged parallel to one another to allow them to be folded up using said intermediate articulation (18), the first and second ends of the leg assemblies then being found near one another.

8. The structure according to any one of the preceding claims, **characterized in that**, having a limited number of half-hoops (2), preferably three or four half-hoops, the distal ends of the two branches of the upper segment (4) of each half-hoop are articulated to each other using a connecting knot, so as to position said upper segments parallel to each other during folding of the structure.

9. A tent comprising a structure according to any one of the preceding claims, as well as a first covering element, such as a canvas (20) or a tarp, fastened at least at several fastening points to each of the upper arches (5) of the half-hoops, making up the roof of the tent, and possibly at least one second canvas-type element, fastened at least to each of the lower arches (6) of the half-hoops, forming the walls of at least one inner chamber of the tent.

## Patentansprüche

1. Faltbare Struktur (1) für ein Zelt, die eine Verbindung einer Vielzahl von Halbbögen (2) umfasst, die in ihrem oberen Abschnitt gebogen und rotierend um eine gemeinsame vertikale Achse (16) derart montiert sind, dass sie im aufgefalteten Zustand das Gerüst bilden, das den Stoff des Zelts stützt,
**dadurch gekennzeichnet, dass** jeder Halbbogen (2) einerseits aus mindestens einem unteren Abschnitt (3) und andererseits aus einem oberen Abschnitt (4) besteht, der sich in zwei Arme unterteilt, die, indem sie sich voneinander abspreizen, zu ihrem distalen Ende laufen und mit Hilfe einer Strebe (7) beabstandet gehalten werden, die gemäß der vertikalen Achse (16) derart angeordnet ist, dass ein unterer Bogen (6) und ein oberer Bogen (5) gebildet werden, die untereinander ausgebildet sind, wobei sich der untere Abschnitt (3) in seinem unteren Teil durch ein gerades Bein (8) verlängert, von dem ein erstes Ende am unteren Abschnitt (3) angelenkt ist und für das Verstauen des Gerüsts gegen den unteren Abschnitt faltbar ist, wobei die Beine (8) der Halbbögengruppe auf Ebene ihres zweiten Endes miteinander rotierend um die vertikale Achse (16) derart verbunden sind, dass sie im aufgefalteten Zustand die Basis des Gerüsts bilden, die dazu bestimmt ist, auf dem Boden zu ruhen.

2. Struktur nach Anspruch 1, **dadurch gekennzeichnet, dass** das Bein (8) wie eine flache Stange geformt ist, vorzugsweise aus Aluminium, Glasfaser oder Karbonfaser.

3. Struktur nach Anspruch 1 oder 2, **dadurch gekennzeichnet, dass** die Halbbögen (2) aus einem flexiblen Material, vorzugsweise aus Aluminium, Glasfaser oder Karbonfaser, sind.

4. Struktur nach einem der vorangehenden Ansprüche, **dadurch gekennzeichnet, dass** das Gelenk (9) zwischen dem Bein (8) und dem unteren Abschnitt (3) jedes Halbbogens (2) aus einer Verbindung (19), vorzugsweise in Form eines elastischen Bands oder von Streifen, hergestellt ist, deren Enden jeweils mit dem Bein (8) und dem unteren Abschnitt (3) des Bogens derart verbunden sind, um für das Verstauen des Gerüsts nach Neugruppierung der Halbbögen (3) das Falten der Beine (8) gegen die unteren Abschnitte der gruppierten Halbbögengruppe zu erlauben.

5. Struktur nach einem der vorangehenden Ansprüche, **dadurch gekennzeichnet, dass** die Länge jedes Beins (8) kleiner als die Länge des entsprechenden Halbbogens (2) ist, wodurch beim Aufstellen der Beine (8) auf dem Boden gemäß einer strahlenförmigen Anordnung um die Achse (16) das automatische und sofortige Auffalten der Halbbögen nach oben erlaubt wird, um das Gerüst für den Stoff des Zelts zu bilden.

6. Struktur nach einem der vorangehenden Ansprüche, **dadurch gekennzeichnet, dass** die unteren (3) und oberen (4) Abschnitte jedes Halbbogens (2) untereinander angelenkt sind, um das Falten des Gerüsts zu erleichtern und seinen Platzbedarf zu reduzieren.

7. Struktur nach einem der vorangehenden Ansprüche, **dadurch gekennzeichnet, dass** jedes Bein (8) der Halbbögen (2) vorzugsweise auf halber Länge mit einem Zwischengelenk (18) ausgestattet ist und dass die zweiten Enden der Beine (8) miteinander mit Hilfe einer Stange verlenkt sind, die derart einen Verbindungsknoten bildet, dass die Beine (8) im gruppierten Zustand parallel zueinander angeordnet sind, um ihr Falten mit Hilfe dieses Zwischengelenks (18) zu erlauben, wobei sich dann das erste und zweite Ende der Beine in der Nähe zueinander befinden.

8. Struktur nach einem der vorangehenden Ansprüche, **dadurch gekennzeichnet, dass**, wobei sie eine begrenzte Anzahl von Halbbögen (2), vorzugsweise drei oder vier Halbbögen, die distalen Enden der zwei Arme des oberen Abschnitts (4) jedes Halbbogens miteinander über einen Verbindungsknoten derart verlenkt sind, dass die oberen Abschnitte beim Falten der Struktur parallel zueinander platziert werden.

9. Zelt, das eine Struktur nach einem der vorangehenden Ansprüche sowie ein erstes Abdeckungselement wie einen Stoff (20) oder eine Plane umfasst, das an mehreren Befestigungspunkten mindestens an jedem der oberen Bögen (5) der Halbbögen befestigt ist, wodurch das Dach des Zelts gebildet wird, und eventuell mindestens ein zweites Element vom Typ Stoff, das mindestens an jedem der unteren Bögen (6) der Halbbögen befestigt ist, wodurch die Wände mindestens eines inneren Raums des Zelts gebildet werden.
